# EUROPÄISCHE PATENTSCHRIFT

(11) **EP 0 234 551 B1**
(45) Veröffentlichungstag und Bekanntmachung des Hinweises auf die Patenterteilung: **22.04.1992**
(21) Anmeldenummer: 87102570.6
(22) Anmeldetag: 24.02.1987
(51) Int. Cl.: A47F 3/04, F25D 17/06

(54) **Kühlthekeneinheit**
Refrigerated counter unit
Unité de comptoir frigorifique

(30) Priorität: 25.02.1986 DE 3605967
(43) Veröffentlichungstag der Anmeldung: 02.09.1987
(73) Patentinhaber: Nax GmbH & Co. Ladenbau OHG, D-90478 Nürnberg (DE)
(72) Erfinder: Nax, Heinz, Dr., D-6000 Frankfurt am Main 1 (DE)
(74) Vertreter: Keil, Rainer A., Dipl.-Phys. Dr.

(56) Entgegenhaltungen:
- DE-A- 2 909 811
- DE-A- 3 230 792
- DE-U- 7 735 143
- GB-A- 843 226
- GB-A- 1 098 898
- US-A- 2 203 991

## Beschreibung

Die Erfindung bezieht sich auf eine Kühlthekeneinheit, mit einem den Warenaufbewahrungsraum aufnehmenden Thekenbett, bei welcher ein von einem Gebläse geförderter Umluftstrom nach Kühlung durch eine Kältequelle, z.B. einem Verdampfer, und ggf. Befeuchtung durch eine Befeuchtungseinrichtung in den Warenaufbewahrungsraum und von diesem zurück zu der Kaltequelle und ggf. der Befeuchtungseinrichtung gefördert wird, wobei die Kältequelle und ggf. die Befeuchtungseinrichtung in einem Gehäuse unterhalb des Thekenbettes, vorzugsweise in einem gesonderten Unterbaugehäuse des Thekenbettes, angeordnet sind, das Gehäuse nur einen Bruchteil der Länge des Thekenbettes hat und der gekühlte und ggf. befeuchtete Zuluftstrom von dem Innenraum des Gehäuses über wenigstens eine Durchtrittsöffnung im Boden des Thekenbettes von dieser ausgehend mittels wenigstens eines über einen wesentlichen Teil seiner Länge in Thekenlängsrichtung verlaufenden Zuluftkanal in Thekenlängsrichtung dem dem Gehäuse zugeordneten Thekenlängsabschnitt des Warenaufbewahrungsraumes zugeleitet wird, und wobei der Rückluftstrom aus dem Warenaufbewahrungsraum über einen für alle Thekenabschnitte gemeinsamen, in Thekenlängsrichtung verlaufenden, in den Innenraum des Gehäuses mündenden Rückluftkanal zurückgeführt wird.

Eine solche Kühlthekeneinheit ist aus der DE-OS 32 30 792 bekannt. Diese hat sich zwar in der Praxis bewährt.

Aufgabe der vorliegenden Erfindung ist es jedoch, das bekannte Kühlthekenprinzip hinsichtlich geringeren Herstellungsaufwandes und wirksamerer Kühlung zu verbessern.

Diese Aufgabe wird erfindungsgemäß im wesentlichen dadurch gelöst, daß das Gebläse in der Durchtrittsöffnung des Bodens des Thekenbettes angeordnet ist und den Zuluftstrom in eine darüber befindliche Verteilungskammer fördert, von welcher aus der wenigstens eine Zuluftkanal abzweigt, daß der Rückluftstrom in dem Gehäuse im wesentlichen senkrecht von oben nach unten durch eine Kältequelle und der die Kältequelle verlassende Zuluftstrom - nach Umkehrung - im wesentlicher senkrecht von unten nach oben zu dem Gebläse in dem Boden des Thekenbettes geführt wird.

Es hat sich überrschenderweise gezeigt, daß sich durch diese neuartige Weise der Umluftstromführung im Gehäuse zur Kühlung und ggf. Feuchtigkeitsaufnahme sowohl ein geringerer Herstellungsaufwand der Kühlthekeneinheit erforderlich als auch eine bessere Kühlleistung erzielt wird. Die besondere Art der Umluftführung im Gehäuse eröffnet die Möglichkeit, dieses in der Thekentiefe besonders kompakt zu gestalten, während das Gehäuse in Thekenlängsrichtung nicht länger zu sein braucht, als bei der vorbekannten Theke. Die verhältnismäßig kurzen Strömungswege und die Art der Anordnung der Aggregate für Erzeugung des Umluftstromes, Kühlung des Umluftstromes und ggf. Befeuchtung des Umluftstromes sorgen außerdem für eine energetisch günstige Betriebsweise. Hierfür wird lediglich in Kauf genommen, daß das Gebläse nicht mehr, wie bei der vorbekannten Theke in dem Gehäuse liegt, und insbesondere auch nicht von der Vorderseite des Gehauses durch Abnahme einer Klappe zugänglich ist. Dies ist aber möglich, weil derartige Gebläse heute einen derartigen Qualitätsstandard und geringe Störanfälligkeit haben, daß ihre Zugänglichkeit vom Thekenbett aus ausreicht. Andererseits wird mit der neuen Lösung der Trennung von Gebläse und Kältequelle und Nachordnung des Gebläses hinter die Kältequelle außerhalb des Gehäuses im Boden des Thekenbettes im Gegensatz zum Stand der Technik erreicht, daß die Verteilung des Umluftstromes über den Querschnitt der beispielsweise als Verdampfer ausgebildeten Kältequelle wesentlich besser und unabhängig von dem Gebläse gestaltet werden kann und für die Förderung des Umluftstromes übliche und damit kostengünstige Gebläse eingesetzt werden können. Das Gehäuse unterhalb des Thekenbettes dient zwar nach wie vor als Kammer für die Konditionierung der Umluft nach Temperatur und ggf. Feuchtigkeit, das Gebläse ist jedoch zur Verbesserung der Funktionsfähigkeit der Kühlthekeneinheit aus dem Innenraum des Gehäuses ausgelagert.

Eine besonders günstige Führung des Umluftstromes in dem Gehäuse und der Kältequelle erhält man dann, wenn zwischen Kältequelle und Gehäuseboden ein Zwischenraum für die Umkehr des Zuluftstromes von senkrecht nach unten in senkrecht nach oben freigelassen ist.

Für die Beaufschlagung der Kältequelle durch den Rückluftstrom wird gemäß einem weiteren Merkmal der Erfindung vorgeschlagen, daß oberhalb der Kältequelle in dem Gehäuse ein Vorraum für die Verteilung des Rückluftstromes über die gesamte Querschnittsfläche der Kältequelle freigelassen ist, obgleich die Durchtrittsöffnung in dem Boden des Thekenbettes für den Rückluftstrom verhältnismäßig klein ist. Ausgehend von dieser Durchtrittsöffnung und verteilt in dem Vorraum können zusätzlich Leitbleche vorgesehen sein.

Für die Befeuchtung des Zuluftstromes und die kompakte Ausgestaltung des Gehäuses ist es von besonderem Vorteil, wenn die, beispielsweise als Sterildampferzeuger ausgebildete, Befeuchtungseinrichtung außerhalb des Gehäuses, beispielsweise an bzw. in der Rückfront des Thekenbettes, angeordnet ist und die Feuchtigkeit über ein in dem im wesentlichen senkrecht aufsteigenden Zuluftstrom liegendes Düsenrohr dem Innenraum des Gehäuses zugeführt wird. Hierdurch wird gleichzeitig erreicht, daß die Steuerung der Befeuchtungseinrichtung von dem Verkaufspersonal gut überwacht und gesteuert werden kann, während eine günstige Feuchtigkeitsverteilung im Innenraum des möglichst kompakten Gehäuses erfolgt.

Wenn gemäß einem weiteren Merkmal der Erfindung die, beispielsweise als Verdampfer ausgebildete, Kältequelle an einer käuferseitigen Seitenwand des Gehäuses anliegt, wird der Rückluftstrom zwangsläufig durch die Kältequelle geführt und steigt verkäuferseitig in Richtung der Durchtrittsoffnung im Boden des Thekenbettes auf und kann demgemäß durch einfache Strömungsführung verkäuferseitig dem Warenaufbewahrungsraum beaufschlagt werden.

Die Durchtrittsöffnung für den Rückluftstrom in dem Boden des Thekenbettes liegt vorzugsweise verkäuferseitig (gerade noch) über der Kältequelle. Auf diese Weise wird erreicht, daß der Rückluftstrom unterhalb des Warenauflagebleches in dem Warenaufbewahrungsraum entgegen der Richtung des Umluftstromes in dem Warenaufbewahrungsraum über eine möglichst lange Strecke zurückgeführt und der Warenauflageboden damit bestmöglichst auch von unten gekühlt wird.

Zweckmäßigerweise macht die Höhe der Kältequelle etwa 1/2 bis 2/3 der lichten Höhe des Innenraumes des Gehäuses aus. Hierdurch ergeben sich bei der erforderlichen Leistung der Kältequelle günstige Strömungsverhältnisse in dem Vorraum vor der Kältequelle und in dem Zwischenraum unter der Kältequelle.

Ferner sollte die Tiefe, also die in Richtung Käuferseite-Verkäuferseite herrschende Abmessung, etwa 1/2 bis 2/3 der lichten Tiefe des Innenraumes des Gehäuses ausmachen. Hierdurch wird erreicht, daß bei der erforderlichen Leistung der Kältequelle ein hinreichender Freiraum für das vertikale Aufströmen des Zuluftstromes vorhanden ist, in welchem dann ggf. auch die Befeuchtung des Zuluftstromes erfolgen kann.

Für die Verteilung des Zuluftstromes von der zentralen in dem Gehäuse aufgenommenen Kühl/Befeuchtungseinheit aus kann es von Vorteil sein, wenn gemäß einer Weiterbildung des Erfindungsgedankens sich der wenigstens eine Zuluftkanal von der Verteilerkammer ausgehend zu dem von ihm versorgten Thekenlängsabschnitt hin im Querschnitt verjüngt.

Von der Verteilerkammer aus zweigen zweckmäßigerweise nach beiden Seiten in Thekenlängsrichtung wenigstens ein Zuluftkanal ab. Auf diese Weise können die Längen, über welche die gekühlte oder ggf. befeuchtete Zuluft transpiortiert werden muß, gering gehalten werden.

Zur Bestimmung besonderer Verteilungsverhältnisse, beispielsweise dann, wenn verschiedene Thekenabschnitte der Kühlthekeneinheit unterschiedlich gekühlt und/oder befeuchtet werden sollen, kann es auch zweckmäßig sein, das Gehäuse und die Durchtrittsöffnung für den Zuluftstrom und den Rückluftstrom außermittig bezogen auf die Thekenlänge anzuordnen. Weitere Merkmale der Erfindung sind Gegenstand des Anspruchs 5, Vorteile und Anwendungsmöglichkeiten der vorliegenden Erfindung ergeben sich aus der nachfolgenden Beschreibung von Ausführungsbeispielen anhand der Zeichnung.

Es zeigen:
- Fig. 1: schematisch einen Querschnitt einer die Erfindung aufweisenden Kühlthekeneinheit, und
- Fig. 2 und 3: schematisch Draufsichten auf zwei unterschiedliche Kühlthekeneinheiten nach der Erfindung im Bereich des Thekenbettes.

Die Kühlthekeneinheit 1 gemäß Fig. 1 hat einen Warenaufbewahrungsraum 2, welcher von einem Thekenbett 3 aufgenommen ist. Der Warenaufbewahrungsraum 2 wird von einem Thekenaufsatz 23 wenigstens käuferseitig abgedeckt und kann beidseitig von etwa der Thekenkontur entsprechenden Seitenwänden 31 begrenzt sein. Verkäuferseitig schließt sich an den Warenaufbewahrungsraum 2 eine Arbeitsplatte 16 für das Verkaufspersonal oberhalb der Thekenrückfront an, die von einzelnen kastenförmigen Elementen 32 gebildet ist. In dem Warenaufbewahrungsraum 2 befindet sich ein herausnehmbarer Warenauflageboden 21, wobei ein im wesentlichen über die gesamte Thekenlänge wirksamer Abzugsschlitz 22 freigehalten ist. Unterhalb des Thekenbettes 3 ist ein Gehäuse 7 angeordnet, welches nur einen Bruchteil der Länge des Thekenbettes 3 ausmacht. Verkäuferseitig ist der Innenraum 8 des Gehäuses 7 über eine mit einer Klappe 12' verschließbaren Montageöffnung 12 zugänglich. Das Gehäuse 7 steht über zwei strömungstechnisch voneinander getrennte Öffnungen 24 (für den Zuluftstrom K) und 24' (für den Rückluftstrom R) in Strömungsverbindung. Die Durchtrittsöffnungen 24, 24' haben also allenfalls die Länge des Gehäuses 7 in Thekenlängsrichtung. Der Umluftstrom wird von einem Gebläse 5 gefördert, nachdem dieser in einer in dem Gehäuse 7 untergebrachten Kältequelle 4, z.B. einem Verdampfer, gekühlt und ggf. befeuchtet wurde. Die Befeuchtung erfolgt in dem dargestellten Fall über einen in einem der Kastenelemente 32 der Thekenrückfront angeordneten als Sterildampferzeuger ausgebildeten Befeuchtungseinrichtung 6. Der Sterildampf wird von einem Düsenrohr 6' in den Innenraum 8 abgegeben. Die gekühlte und ggf. befeuchtete Zuluft K wird über das im Boden 18 des Thekenbettes 3 angeordnete Gebläse 5 in eine darüber befindliche Verteilerkammer 11 abgegeben. Das Gebläse 5 ist vom Thekenbett 3 aus zugänglich und stört nicht die Zugänglichkeit der Kältequelle 4 im Gehäuse 7. Von der Verteilerkammer 11 zweigen in Thekenlängsrichtung ggf. in beiden Richtungen Zuluftkanäle 9 ab, welche sich über einen wesentlichen Teil ihrer Länge in Thekenlängsrichtung bis zu dem betreffenden Thekenlängsabschnitt erstrecken, an welchen die gekühlte und ggf. befeuchtete Zuluft K in den Warenaufbewahrungsraum 2 abgegeben werden soll. Hier münden die Zuluftkanäle 9 in jeweils vertikal aufwärts verlaufende Kanäle 33, welche über eine ggf. mit Lamellenblechen 17 versehene Austrittsöffnung 10 unmittelbar unter der Arbeitsplatte 16 in den Warenaufbewahrungsraum 2 münden. Die vertikalen Kanäle 33 werden auf ihrer Rückseite von der wärmeisolierten Thekenbettrückwand 30 begrenzt. Auf der Seite des Warenaufbewahrungsraums 2 grenzen sie an dadurch gekühlte Leitbleche. Von der Austrittsöffnung 10 aus fällt die kalte und ggf. befeuchtete Zuluft K leicht von der Verkäuferseite V zur Käuferseite E der Kühlthekeneinheit 1 hin ab und verläßt den Warenaufbewahrungsraum 2 über den vorderen Abszugsschlitz 22. Von hier an wird die Rückluft R unterhalb des Warenaufnahmebodens 21 über die gesamte Länge der Kühlthekeneinheit 1 in Richtung der Verkäuferseite V zurückgeführt, und zwar bis zu einem sich über die gesamte Thekenlänge erstreckenden Eintrittsschlitz 19, welcher in einen sich ebenfalls über die gesamte Thekenlänge erstreckenden Rückluftkanal 20 mündet. Der Rückluftkanal 20 steht über die Durchtrittsöffnung 24', die nicht länger ist als der Innenraum 8 des Gehäuses 7, mit dem Innenraum 8 des Gehäuses 7 in Strömungsverbindung. Der Rückluftstrom R gelangt von der Durchtrittsöffnung 24' in einen Vorraum 26, welcher oberhalb der an der käuferseitigen Seitenwand 28 des Gehäuses 7 angeordneten Kältequelle 4 vorgesehen ist. Von der Durchtrittsöffnung 24' zu der Kältequelle 4 können sich Verteilerbleche 27 erstrecken, um eine möglichst gleichmäßige Beaufschlagung des wirksamen Querschnittes der Kältequelle 4 mit dem Rückluftstrom R zu erreichen. In der Kältequelle 4 strömt der Rückluftstrom über deren gesamte Höhe im wesentlichen senkrecht von oben nach unten. Zwischen Kältequelle 4 und Gehäuseboden 9 ist ein Zwischenraum 25 freigelassen, in welchem der nunmehr bereits gekühlte Umluftstrom eine Richtungsumkehr erfährt und in dem verkäuferseitigen Teil des Innenraums 8 des Gehäuses 7 im wesentlichen senkrecht von unten nach oben zu dem in dem Boden 18 des Thekenbettes 3 angeordneten Gebläse 5 strömt. Auf dem Weg von dem unteren Austritt aus der Kältequelle 4 bis zu dem Gebläse 5 wird in dem dargestellten Fall dem Zuluftstrom K über das Düsenrohr 6' Feuchtigkeit in Form von Dampf zugeführt. Das Düsenrohr 6' kann mit einem Leitblech 13 versehen sein, um den Austritt des Dampfes aus dem Düsenrohr 6' zu fördern. Nun beginnt der Kreislauf des Umluftstromes ausgehend von der Verteilerkammer 11 von Neuem. Die Ausgestaltung der Zuluftkanäle 9, der Verteilerkammer 11, der Abteilung der Zuluftkanäle 9 und der Verteilerkammer 11 von dem Rückluftkanal 20 und der Vorkammer 25 sowie ein Teil des Bodens 18 des Thekenbettes 3 können von Blechen 14, 14', 14'', 14''' gebildet sein, welche, ggf. mit der inneren Begrenzung der Kanäle 33 zur Vereinfachung der Montage als eine Einheit ausgebildet sein können.

Entsprechend der zeichnerischen Darstellung ist da Gehäuse 7 als gesondertes Unterbaugehäuse nur unterhalb etwa der verkäuferseitigen Hälfte der Tiefe des Thekenbettes 3 angeordnet. Die Durchtrittsöffnung 24' für den Rückluftstrom R liegt in dem Boden 18 des Thekenbettes 3 soweit wie möglich verkäuferseitig gerade noch über der Kältequelle 4. Auf diese Weise kann eine möglichst gute Kühlung des Warenauflagebodens 21 bei dennoch günstiger Strömungsverteilung in der Kältequelle 4 erreicht werden. Die Höhe der Kältequelle 4 macht zwischen etwa 1/2 bis 2/3 der lichten Höhe des Innenraumes 8 des Gehäuses 7 aus. Die Tiefe der Kältequelle 4 macht etwa 1/2 bis 2/3 der lichten Tiefe des Innenraumes des Gehäuses 7 aus.

Auf diese Weise kann eine zweckmäßige Dimensionierung des Zwischenraumes 25, der Vorkammer 26 und des verkäuferseitig von der Kältequelle 4 liegenden Teiles des Innenraumes 8 vorgesehen werden, in welchem die Zuluft K im wesentlichen vertikal von unten nach oben strömt.

Wie aus den Fig. 2 und 3 ersichtlich, können die Zuluftkanäle 9 von der Verteilerkammer 11 ausgehend zu den von ihnen versorgten Thekenlängsabschnitten hin im Querschnitt verjüngt sein. Von der Verteilerkammer 11 aus können ferner nach beiden Seiten in Thekenlängsrichtung wenigstens ein Zuluftkanal 9 abzweigen, welche ggf. von je einem Gebläse 9 versorgt werden und mittels einer vertikalen Teilungswand 15 voneinander getrennt sind. Das Gehäuse 7 und die Durchtrittsöffnungen 24, 24' für den Zuluftstrom K und den Rückluftstrom R können ferner, wie aus Fig. 3 ersichtlich, außermittig bezogen auf die Thekenlänge angeordnet sein. Durch Variation dieser Gestaltungen und Bemessungen kann eine günstige Verteilung der hinsichtlich Temperatur und Feuchtigkeit optimal konditionierten Umluft zu den verschiedenen Thekenabschnitten gewährleistet werden.

## Patentansprüche

1. Kühlthekeneinheit, mit einem den Warenaufbewahrungsraum (2) aufnehmenden Thekenbett (3), bei welcher ein von einem Gebläse (5) geförderter Umluftstrom nach Kühlung durch eine Kältequelle (4), z.B. einen Verdampfer, und ggf. Befeuchtung durch eine Befeuchtungseinrichtung (6) in den Warenaufbewahrungsraum (2) und von diesem zurück zu der Kältequelle (4) und ggf. der Befeuchtungseinrichtung (6) gefördert wird, wobei die Kältequelle (4) und ggf. die Befeuchtungseinrichtung (6) in einem Gehäuse (7) unterhalb des Thekenbettes (3), vorzugsweise in einem gesonderten Unterbaugehäuse des Thekenbettes (3), angeordnet sind, das Gehäuse (7) nur einen Bruchteil der Länge des Thekenbettes (3) hat und der gekühlte und ggf. befeuchtete Zuluftstrom (K) von dem Innenraum (8) des Gehäuses (7) über wenigstens eine Durchtrittsöffnung (24) im Boden (18) des Thekenbettes (3) von dieser ausgehend mittels wenigstens eines über einen wesentlichen Teil seiner Länge in Thekenlängsrichtung verlaufenden Zuluftkanal (9) in Thekenlängsrichtung dem dem Gehäuse (7) zugeordneten Thekenlängsabschnitt des Warenaufbewahrungsraumes (2) zugeleitet wird, und wobei der Rückluftstrom (R) aus dem Warenaufbewahrungsraum (2) über einen für alle Thekenabschnitte gemeinsamen, in Thekenlängsrichtung verlaufenden, in den Innenraum (8) des Gehäuses (7) mündenden Rückluftkanal (20) zurückgeführt wird, dadurch gekennzeichnet, daß das Gebläse (5) in der Durchtrittsöffnung (24) des Bodens (18) des Thekenbettes (3) angeordnet ist und den Zuluftstrom (K) in eine darüber befindliche Verteilerkammer (11) fördert, von welcher aus der wenigstens eine Zuluftkanal (9) abzweigt, daß der Rückluftstrom (R) in dem Gehäuse (7) im wesentlichen senkrecht von oben nach unten durch die Kältequelle (4) und der die Kältequelle (4) verlassende Zuluftstrom (K) - nach Umkehrung - im wesentlichen senkrecht von unten nach oben zu dem Gebläse (5) in dem Boden (18) des Thekenbettes (3) geführt wird.

2. Kühlthekeneinheit nach Anspruch 1, dadurch gekennzeichnet, daß zwischen Kältequelle (4) und Gehäuseboden (29) ein Zwischenraum (25) für die Umkehr des Zuluftstromes (K) von senkrecht nach unten in senkrecht nach oben freigelassen ist.

3. Kühlthekeneinheit nach Anspruch 1 oder 2, dadurch gekennzeichnet, daß oberhalb der Kältequelle (4) in dem Gehäuse (7) ein Vorraum (26) für die Verteilung des Rückluftstromes (R) über die gesamte Querschnittsfläche der Kältequelle (4) freigelassen ist.

4. Kühlthekeneinheit nach einem der Ansprüche 1 bis 3, dadurch gekennzeichnet, daß die, beispielsweise als Sterildampferzeuger ausgebildete, Befeuchtungseinrichtung (6) außerhalb des Gehäuses (7), beispielsweise an bzw. in der Rückfront des Thekenbettes (3), angeordnet ist und die Feuchtigkeit über ein in dem im wesentlichen senkrecht aufsteigenden Zuluftstrom (K) liegenden Düsenrohr (6') dem Innenraum (8) des Gehäuses (7) zugeführt wird.

5. Kühlthekeneinheit nach einem der Ansprüche 1 bis 4, wobei der Kühlluftstrom im Warenaufbewahrungsraum (2) von der Verkäuferseite (V) zur Käuferseite (E) des Thekenbettes (3) geführt ist, dadurch gekennzeichnet, daß das Gehäuse (7) verkäuferseitig nur unterhalb etwa der verkäuferseitigen Hälfte der Tiefe des Thekenbettes (3) angeordnet ist.

6. Kühlthekeneinheit nach einem der Ansprüche 1 bis 4, dadurch gekennzeichnet, daß die, beispielsweise als Verdampfer ausgebildete, Kältequelle (4) an einer käuferseitigen Seitenwand (28) des Gehäuses (7) anliegt.

7. Kühlthekeneinheit nach einem der Ansprüche 1 bis 6, dadurch gekennzeichnet, daß die Durchtrittsöffnung (24') für den Rückluftstrom (R) in dem Boden (18) des Thekenbettes (3) verkäuferseitig über der Kältequelle (4) angeordnet ist.

8. Kühlthekeneinheit nach einem der Ansprüche 1 bis 7, dadurch gekennzeichnet, daß die Höhe der Kältequelle (4) etwa 1/2 bis 2/3 der lichten Höhe des Innenraumes (8) des Gehäuses (7) ausmacht.

9. Kühlthekeneinheit nach einem der Ansprüche 1 bis 8, dadurch gekennzeichnet, daß die Tiefe der Kältequelle etwa 1/2 bis 2/3 der lichten Tiefe des Innenraumes (8) des Innenraumes (8) des Gehäuses (7) ausmacht.

10. Kühlthekeneinheit nach einem der Ansprüche 1 bis 9, dadurch gekennzeichnet, daß sich der wenigstens eine Zuluftkanal (9) von der Verteilerkammer (11) ausgehend zu dem von ihm versorgten Thekenlängsabschnitt hin im Querschnitt verjüngt.

11. Kühlthekeneinheit nach einem der Ansprüche 1 bis 10, dadurch gekennzeichnet, daß von der Verteilerkammer (11) aus nach beiden Seiten in Thekenlängsrichtung wenigstens ein Zuluftkanal (9) abzweigt.

12. Kühlthekeneinheit nachn einem der Ansprüche 1 bis 11, dadurch gekennzeichnet, daß das Gehäuse (7) und die Durchtrittsöffnung (24, 24') für den Zuluftstrom (K) und den Rückluftstrom (R) außermittig bezogen auf die Thekenlänge angeordnet sind.

## Claims

1. Cold counter unit having a counter bed (3) which accommodates the goods-storage space (2), in which a circulating air current, conveyed by a fan (5), after cooling by means of a cold source (4), for example, an evaporator, and, if applicable, moistening by means of a moistening device (6) is conveyed into the goods-storage space (2) and from the latter back to the cold source (4) and, if applicable, the moistening device (6), in which the cold source (4) and, if applicable, the moistening device (6) are arranged in a housing (7) below the counter bed (3), preferably in a separate substructure housing of the counter bed (3), the housing (7) only has a fraction of the length of the counter bed (3) and the cooled and, if applicable, moistened supply air current (K) is directed from the interior space (8) of the housing (7), by way of at least one through-opening (24) in the base (18) of the counter bed (3), issuing from said opening, by means of at least one supply air duct (9), which extends over a substantial portion of its length in the longitudinal direction of the counter, in the longitudinal direction of the counter to the longitudinal counter section of the goods-storage space (2) associated with the housing (7), and in which the return air current (R) is guided back from the goods-storage space (2) by way of a return air duct (20) which is common to all counter sections, extends in the longitudinal direction of the counter and runs into the interior space (8) of the housing (7), characterised in that the fan (5) is arranged in the through-opening (24) of the base (18) of the counter bed (3) and conveys the supply air current (K) into a distributor chamber (11) which is located above it and from which there branches off the at least one supply air duct (9), in that the return air current (R) in the housing (7) is guided in a substantially vertical manner from the top to the bottom through the cold source (4) and the supply air current (K) leaving the cold source (4) - after reversal - is guided in a substantially vertical manner from the bottom to the top to the fan (5) in the base (18) of the counter bed (3).

2. Cold counter unit according to claim 1, characterised in that between cold source (4) and housing base (29) an intermediate space (25) is left free, for the reversal of the supply air current (K) from vertically downwards to vertically upwards.

3. Cold counter unit according to claim 1 or 2, characterised in that above the cold source (4) in the housing (7) an antechamber (26) is left free for the distribution of the return air current (R) over the whole cross-sectional area of the cold source (4).

4. Cold counter unit according to one of the claims 1 to 3, characterised in that the moistening device (6), formed, for example, as a sterile steam generator, is arranged outside the housing (7), for example on or in the rear face of the counter bed (3), and the moisture is supplied to the interior space (8) of the housing (7) by way of a nozzle tube (6') which lies in the supply air current (K) rising in a substantially vertical manner.

5. Cold counter unit according to one of the claims 1 to 4, in which the cooling air current in the goods-storage space (2) is guided from the seller's side (V) to the buyer's side (E) of the counter bed (3), characterised in that the housing (7) on the seller's side is arranged only below substantially the half of the depth of the counter bed (3) which is on the seller's side.

6. Cold counter unit according to one of the claims 1 to 4, characterised in that the cold source (4), formed, for example, as an evaporator, rests against a side wall (28) of the housing (7) which is on the buyer's side.

7. Cold counter unit according to one of the claims 1 to 6, characterised in that the through-opening (24') for the return air current (R) is arranged in the base (18) of the counter bed (3) on the seller's side above the cold source (4).

8. Cold counter unit according to one of the claims 1 to 7, characterised in that the height of the cold source (4) amounts to approximately 1/2 to 2/3 of the clear height of the interior space (8) of the housing (7).

9. Cold counter unit according to one of the claims 1 to 8, characterised in that the depth of the cold source amounts to approximately 1/2 to 2/3 of the clear depth of the interior space (8) of the interior space (8) of the housing (7).

10. Cold counter unit according to one of the claims 1 to 9, characterised in that the at least one supply air duct (9) tapers in cross section starting from the distributor chamber (11) towards the longitudinal counter section supplied by it.

11. Cold counter unit according to one of the claims 1 to 10, characterised in that at least one supply air duct (9) branches off from the distributor chamber (11) to both sides in the longitudinal direction of the counter.

12. Cold counter unit according to one of the claims 1 to 11, characterised in that the housing (7) and the through-opening (24, 24') for the supply air current (K) and the return air current (R) are arranged eccentrically relative to the counter length.

## Revendications

1. Ensemble présentoir frigorifique comprenant un bâti (3) abritant l'espace de conservation des produits (2) et dans lequel circule un flux d'air qui est fourni par une soufflante (5) et est, après refroidissement par une source de froid (4), par exemple un évaporateur, et éventuellement humidification par un dispositif d'humidification (6), acheminé dans l'espace de conservation des produits (2) et de là, est renvoyé vers la source de froid (4) et éventuellement vers le dispositif d'humidification (6), la source de froid (4) et éventuellement le dispositif d'humidification (6) étant disposés dans un boîtier (7) situé sous le bâti (3), de préférence dans un boîtier séparé monté sous le bâti (3) du présentoir, la longueur du boîtier (7) ne représentant qu'une fraction de celle du bâti (3) du présentoir et le flux d'air d'alimentation (K) refroidi et éventuellement humidifié étant acheminé de la chambre intérieure (8) du boîtier (7) par au moins une ouverture de passage (24) dans le fond (18) du bâti (3) du présentoir, et, à partir de cette ouverture, par au moins un canal d'amenée d'air (9) s'étendant sur une partie importante de sa longueur dans la direction longitudinale du présentoir, dans la direction longitudinale du présentoir vers la partie longitudinale de l'espace de conservation des produits (2) associée au boîtier (7), et le flux d'air de retour (R) étant ramené de l'espace de conservation des produits (2) par un canal de retour d'air (20) commun à toutes les parties du présentoir, s'étendant dans la direction longitudinale du présentoir et débouchant dans la chambre intérieure (8) du boîtier (7), caractérisé en ce que la soufflante (5) est disposée dans l'ouverture de passage (24) du fond (18) du bâti (3) du présentoir et achemine le flux d'air d'alimentation (K) dans une chambre de distribution (11) située au-dessus d'où part le canal d'amenée d'air (9) au nombre d'au moins un, en ce que le flux d'air de retour (R) circule dans le boîtier (7) essentiellement verticalement de haut en bas à travers la source de froid (4) et le flux d'air d'alimentation (K) qui quitte la source de froid (4) circule, après avoir changé de direction, essentiellement verticalement de bas en haut en direction de la soufflante (5) dans le fond (18) du bâti (3) du présentoir.

2. Ensemble présentoir frigorifique selon la revendication 1, caractérisé en ce qu'un espace intermédiaire (25) est dégagé entre la source de froid (4) et le fond (29) du boîtier pour l'inversion du sens de circulation du flux d'air d'alimentation (K) qui arrive verticalement vers le bas et repart verticalement vers le haut.

3. Ensemble présentoir frigorifique selon la revendication 1 ou 2, caractérisé en ce qu'une préchambre (26) est dégagée au-dessus de la source de froid (4) dans le boîtier (7) pour la distribution du flux d'air de retour (R) sur toute la surface de section transversale de la source de froid (4).

4. Ensemble présentoir frigorifique selon l'une des revendications 1 à 3, caractérisé en ce que le dispositif d'humidification (6) réalisé par exemple sous forme de générateur de vapeur stérile est disposé à l'extérieur du boîtier (7), par exemple sur ou dans la face arrière du bâti (3) du présentoir et en ce que l'humidité est acheminée vers l'espace intérieur (8) du boîtier (7) par une tuyère (6') située dans le flux d'air d'alimentation (K) qui s'élève pour l'essentiel verticalement.

5. Ensemble présentoir frigorifique selon l'une des revendications 1 à 4, le flux d'air de refroidissement circulant dans l'espace de conservation des produits (2) du côté vendeur (V) vers le côté acheteur (E) du bâti (3) du présentoir, caractérisé en ce que le boîtier (7) est disposé du côté vendeur, uniquement sous environ la moitié côté vendeur de la profondeur du bâti (3) du présentoir.

6. Ensemble présentoir frigorifique selon l'une des revendications 1 à 4, caractérisé en ce que la source de froid (4) réalisée par exemple sous forme d'évaporateur, est montée sur une paroi latérale (28) côté acheteur du boîtier (7).

7. Ensemble présentoir frigorifique selon l'une des revendications 1 à 6, caractérisé en ce que l'ouverture de passage (24') pour le flux d'air de retour (R) est disposée dans le fond (18) du bâti (3) côté vendeur au-dessus de la source de froid (4).

8. Ensemble présentoir frigorifique selon l'une des revendications 1 à 7, caractérisé en ce que la hauteur de la source de froid (4) représente à peu près 1/2 à 2/3 de la hauteur libre de la chambre intérieure (8) du boîtier (7).

9. Ensemble présentoir frigorifique selon l'une des revendications 1 à 8, caractérisé en ce que la profondeur de la source de froid représente à peu près 1/2 à 2/3 de la profondeur de la chambre intérieure (8) du boîtier (7).

10. Ensemble présentoir frigorifique selon l'une des revendications 1 à 9, caractérisé en ce que le canal d'amenée d'air (9) au nombre d'au moins un possède une section transversale qui diminue de la chambre de distribution (11) vers la partie longitudinale du présentoir alimentée par ladite chambre.

11. Ensemble présentoir frigorifique selon l'une des revendications 1 à 10, caractérisé en ce qu'au moins un canal d'amenée d'air (9) part de la chambre de distribution (11) de chaque côté dans la direction longitudinale du présentoir.

12. Ensemble présentoir frigorifique selon l'une des revendications 1 à 11, caractérisé en ce que le boîtier (7) et l'ouverture de passage (24, 24') pour le flux d'air d'alimentation (K) et le flux d'air de retour (R) sont excentres par rapport à la longueur du présentoir.
